# EUROPÄISCHE PATENTSCHRIFT

(11) **EP 3 233 697 B1**
(45) Veröffentlichungstag und Bekanntmachung des Hinweises auf die Patenterteilung: **06.02.2019**
(21) Anmeldenummer: 15813767.9
(22) Anmeldetag: 15.12.2015
(51) Int. Cl.: B66B 5/00

(54) **VERFAHREN ZUM BETREIBEN EINES ELEKTRONISCHEN SICHERHEITSSYSTEMS MIT TEMPORÄREN TEILNEHMERN**
METHOD FOR OPERATING AN ELECTRONIC SECURITY SYSTEM WITH TEMPORARY PARTICIPANTS
PROCÉDÉ DE FONCTIONNEMENT D'UN SYSTÈME DE SÉCURITÉ ÉLECTRONIQUE AYANT DES PARTICIPANTS TEMPORAIRES

(30) Priorität: 18.12.2014 EP 14199060
(43) Veröffentlichungstag der Anmeldung: 25.10.2017
(73) Patentinhaber: Inventio AG, 6052 Hergiswil (CH)
(72) Erfinder: SONNENMOSER, Astrid, 6280 Hochdorf (CH); LUSTENBERGER, Ivo, 6018 Buttisholz (CH); HESS, Martin, 6340 Baar (CH)
(86) Internationale Anmeldenummer: PCT/EP2015/079750
(87) Internationale Veröffentlichungsnummer: WO 2016/096828

(56) Entgegenhaltungen:
- EP-A1- 1 159 218
- WO-A1-2010/097404
- WO-A1-2013/020806

## Beschreibung

Die Erfindung betrifft ein Verfahren zum Betreiben eines Sicherheitssystems mit temporären Teilnehmern sowie ein Sicherheitssystem, das dazu vorgesehen ist dieses Verfahren durchzuführen und eine Aufzugsanlage mit diesem.

Aufzugsanlagen sind für den sicheren Betrieb mit Sicherheitssystemen versehen. Diese Sicherheitssysteme bestehen typischerweise aus in Serie geschalteten Sicherheitselementen. Diese Sicherheitselemente können beispielsweise den Zustand von Schacht- oder Kabinentüren überwachen. Dabei sind elektromechanische Sicherheitskreise oder auch busbasierte Sicherheitskreise bekannt. Der sichere Betrieb von solchen busbasierten Sicherheitskreisen wird regelmässig überprüft. Aufbau und Testverfahren von solchen busbasierten Sicherheitskreisen sind beispielsweise aus EP 1159218 A1, WO 2010/097404 A1 oder WO 2013/020806 A1 bekannt. Aus diesem Stand der Technik geht aber nicht hervor, ob oder inwiefern die Sicherheit beim Anschliessen bzw. Trennen von temporären Teilnehmern, wie beispielsweise einem Handsteuergerät zum Steuern der Aufzugsanlage während Wartungsarbeiten oder ein Eingabegerät in dem Konfigurationseinstellungen des Sicherheitssystems eingestellt werden können, sichergestellt ist.

Es ist daher eine Aufgabe der Erfindung, ein Verfahren bzw. ein Sicherheitssystem und eine Aufzugsanlage mit einem solchen Sicherheitssystem anzugeben, mit welchem bzw. welcher die sichere Herstellung einer Verbindung zwischen temporären Teilnehmern und dem Sicherheitssystem gewährleistet ist.

Diese Aufgabe wird mit einem Verfahren, einem Sicherheitssystem und einer Aufzugsanlage mit diesem Sicherheitssystem mit den Merkmalen der unabhängigen Patentansprüche gelöst.

Das Sicherheitssystem der Aufzugsanlage umfasst eine Steuereinheit, einen Bus, eine Mehrzahl von Busknoten, die mit der Steuereinheit über den Bus verbunden sind und eine Mehrzahl von Teilnehmern, die mit der Steuereinheit über einen Busknoten verbunden sind.

Als Steuereinheit wird hier eine Einheit verstanden, die mindestens über einen Mikroprozessor, einen Arbeitsspeicher und einen Festspeicher verfügt. Eine solche Steuereinheit ist also dazu ausgelegt, rechnergestützte Programme auszuführen. Die Steuereinheit ist hier als Sicherheitssteuereinheit konfiguriert, die sicherheitsrelevante Zustände der Aufzugsanlage überwacht und bei Eintreten eines unsicheren Zustands, die Aufzugsanlage wieder in einen sicheren Zustand bringt. Dies umfasst beispielsweise die Überwachung der Schachttürzustände, wobei die Aufzugsanlage stillgelegt wird, wenn eine Schachttüre offen steht.

Als Teilnehmer werden hier Sensoren, Schaltkontakte, Bedienungselemente oder Aktoren verstanden, die einerseits einen Zustand der Aufzugsanlage überwachen und andererseits Einfluss auf den sicheren Betrieb der Aufzugsanlage ausüben können. Darunter fallen sowohl Positions-, Geschwindigkeits- oder Beschleunigungssensoren, die einen Bewegungszustand einer Aufzugskabine überwachen als auch Schaltkontakte, die einen Schacht- oder Kabinentürzustand oder das Überfahren einer vorgegebenen Endposition durch die Aufzugskabine überwachen. Ein Sicherheitssystem kann auch Bedienungselemente umfassen, über die Steuerbefehle für die Steuerung des Sicherheitssystems bzw. der Aufzugsanlage, die Konfiguration des Sicherheitssystems oder die Wahl eines Betriebsmodus eingegeben werden kann, wie beispielsweise ein Schaltknopf, ein Eingabebildschirm oder ein Handsteuergerät. Unter Aktoren werden alle Komponenten verstanden, die von der Steuereinheit ansteuerbar sind, um eine Aufzugsanlage nach Feststellen eines unzulässigen Zustands wieder in einen sicheren Zustand zu bringen, wie beispielsweise ein Antriebsmotor, eine Haltebremse oder eine Fangbremse. Die Auflistung der zuvor genannten Teilnehmer ist nur exemplarisch und nicht abschliessend.

Das Sicherheitssystem kann über mindestens einen Teilnehmer verfügen, der als temporärer Teilnehmer ausgelegt ist. Unter einem temporären Teilnehmer wird hier ein Teilnehmer verstanden, der nur für eine vorübergehende Zeit über einen Busknoten mit dem Sicherheitssystem bzw. der Steuereinheit verbunden ist. Solche temporären Teilnehmer können beispielsweise als Bedienungselemente, Statthalterelemente oder Überbrückungselemente ausgelegt sein, die nur in einem gewissen Betriebsmodus, wie beispielsweise einem Normalbetriebsmodus, einem Wartungsmodus oder einem Konfigurationsmodus mit dem Sicherheitssystem verbunden sind oder verbunden sein sollen.

Vorzugsweise wird der temporäre Teilnehmer im Sicherheitssystem angemeldet indem A) der temporäre Teilnehmer an einem Busknoten mit dem Sicherheitssystem verbunden wird, B) der temporäre Teilnehmer von der Steuereinheit erkannt wird, C) der temporäre Teilnehmer von der Steuereinheit ins Sicherheitssystem eingebunden wird, und D) der temporäre Teilnehmer zumindest einmal betätigt wird.

Vorzugsweise wird das Sicherheitssystem von der Steuereinheit in einen Störmodus gesetzt, wenn der temporäre Teilnehmer nach dem Verbinden mit dem Sicherheitssystem nicht vor Ablauf einer vorgegebenen Zeit betätigt wird oder wenn der temporäre Teilnehmer nach der Anmeldung ohne weitere Manipulation am Sicherheitssystem vom Sicherheitssystem getrennt wird. Somit ist gewährleistet, dass der Anmeldevorgang des temporären Teilnehmers eine absichtlich durchgeführte Handlung darstellt und dass beispielweise ein unbeabsichtigtes Entfernen des temporären Teilnehmers nicht zu einem gefährlichen Zustand der Aufzugsanlage führen kann.

Unter Störmodus wird hier ein Modus verstanden, in dem die Aufzugsanlage gar nicht oder lediglich eingeschränkt betrieben werden kann. In der Regel wird die Aufzugsanlage im Störmodus stillgelegt, so dass eine potentiell gefährliche Situation erst gar nicht eintreten kann. Allenfalls könnte im Störmodus noch eine letzte Fahrt der Aufzugskabine auf ein nächstliegendes Stockwerk zugelassen werden, um ein Einschliessen von Passagieren in der Aufzugskabine zu vermeiden. Die Aufzugsanlage kann dann wieder in Betrieb genommen werden, wenn die Handlung, die zum Störmodus geführt hat, wieder rückgängig gemacht wurde. Also wenn beispielsweise der unbeabsichtigt entfernte temporäre Teilnehmer wieder im Sicherheitssystem angemeldet ist.

Vorzugsweise wird der temporäre Teilnehmer im Sicherheitssystem angemeldet indem der temporäre Teilnehmer vor dem Verbinden mittels einer Manipulation am Sicherheitssystem bei der Steuereinheit angekündigt wird, wobei die Ankündigung mittels Eingabe eines Steuerbefehls an einer dafür vorgesehenen Eingabestelle oder mittels Betätigen eines Schalters erfolgen kann. Die Eingabestelle oder der Schalter sind jeweils mit dem Sicherheitssystem verbunden.

Mittels der Manipulation am Sicherheitssystem wird in der Steuereinheit eine Erwartungshaltung geschaffen, die für eine Überwachung des Anmeldevorgangs eines entsprechenden temporären Teilnehmers genutzt werden kann.

Vorzugsweise wird das Sicherheitssystem von der Steuereinheit in einen Störmodus gesetzt, wenn der temporäre Teilnehmer nach der Manipulation am Sicherheitssystem nicht vor Ablauf einer vorgegebenen Zeit mit dem Sicherheitssystem verbunden wird oder wenn der temporäre Teilnehmer vor der Manipulation am Sicherheitssystem mit dem Sicherheitssystem verbunden wird.

Vorzugsweise wird das Erkennen bzw. das Einbinden des temporären Teilnehmers mittels eines Anzeigemittels bestätigt. Hierbei wird auf einfache Weise eine Bestätigung an einen Wartungstechniker ausgegeben, dass das Sicherheitssystem für eine Registrierung der einmaligen Betätigung des temporären Teilnehmers bereit ist. Das Anzeigemittel kann beispielsweise als Anzeigeleuchte, die im entsprechenden Busknoten integriert ist, ausgelegt sein.

Vorzugsweise ist auf der Steuereinheit eine Sollliste der Teilnehmer implementiert, die zumindest jeweils Daten zu einer Identifikationsnummer eines Teilnehmers beinhaltet. Der temporäre Teilnehmer wird von der Steuereinheit erkannt, wenn bei einem Vergleich einer Identifikationsnummer des temporären Teilnehmers mit den Identifikationsnummern der Sollliste eine Übereinstimmung von der Steuereinheit festgestellt wird.

Die Identifikationsnummer stellt eine Nummer dar, mittels der ein am Sicherheitssystem angeschlossener Teilnehmer erkennbar ist, insbesondere kann diese Nummer eine für jeden Teilnehmer eindeutige Identifikationsnummer oder eine einen Typ des Teilnehmer deklarierende Identifikationsnummer darstellen. Die Identifikationsnummer kann auf einem Speichermedium des Teilnehmers abgespeichert sein. Die Sollliste definiert eine Erwartungshaltung der Steuereinheit, welche Teilnehmer mit dem Sicherheitssystem verbunden sein sollen. Dementsprechend besteht für jeden Teilnehmer, der mit dem Sicherheitssystem verbindbar ist, ein Eintrag in der Sollliste. Dieser Eintrag umfasst zumindest eine Identifikationsnummer. Wird also der temporäre Teilnehmer mit dem Sicherheitssystem verbunden, prüft die Steuereinheit ob dieser Teilnehmer bzw. seine Identifikationsnummer auf der Sollliste aufgeführt ist. Falls diese Prüfung positiv abläuft bzw. die Identifikationsnummer auf der Sollliste enthalten ist, gilt der temporäre Teilnehmer als erkannt.

Vorzugsweise wird der erkannte temporäre Teilnehmer von der Steuereinheit eingebunden, indem ein Eintrag des erkannten temporären Teilnehmers in der Sollliste von der Steuereinheit von einem inaktiven auf einen aktiven Status gesetzt wird. Dies kann einhergehen mit einem Wechsel des Betriebsmodus. So kann auf der Sollliste für einen temporären Teilnehmer ein Aktivierungsstatus hinterlegt sein, den der Teilnehmer bei einem gewissen Betriebsmodus einnimmt. Hierbei kann die Steuereinheit bereit beim Erkennen des temporären Teilnehmers automatisch in den Betriebsmodus wechseln, der im Eintrag des temporären Teilnehmers als aktiver Status in der Sollliste hinterlegt ist.

Vorzugsweise ist auf der Steuereinheit eine Ist-Liste der Teilnehmer implementiert, die ein Abbild der mit dem Sicherheitssystem verbundenen Teilnehmer darstellt und ein Betrieb der Aufzugsanlage nur freigegeben wird, wenn von der Steuereinheit bei einem Vergleich der in der Sollliste aktivierten Teilnehmer mit den in der Ist-Liste eingetragenen Teilnehmern eine Übereinstimmung festgestellt wird.

Die Ist-Liste stellt eine Liste dar mit allen zu einem gewissen Zeitpunkt mit dem Sicherheitssystem verbundenen Teilnehmern. Vorzugsweise werden alle erkannten Teilnehmer anhand ihrer Identifikationsnummern in der Ist-Liste aufgelistet. Der Vergleich zwischen den in der Ist-Liste aufgeführten Teilnehmern mit den in der Sollliste hinterlegten Teilnehmern, insbesondere denjenigen, die für einen gewissen Betriebsmodus einen aktiven Status aufweisen, wird vorzugsweise aufgrund der in den beiden Listen aufgeführten Identifikationsnummern vorgenommen. Durch diesen Vergleich wird sichergestellt, dass alle für einen bestimmten Betriebsmodus vorgesehenen Teilnehmer mit dem Sicherheitssystem verbunden sind, bevor ein entsprechender Betriebsmodus freigegeben wird.

Vorzugsweise wird ein temporärer Teilnehmer durch eine erste, einen Typ des temporären Teilnehmers darstellende Identifikationsnummer und/oder durch eine zweite, eine eindeutige Identifikation des temporären Teilnehmers ermöglichende Identifikationsnummer von der Steuereinheit aufgrund eines Vergleichs der ersten und/oder zweiten Identifikationsnummer des temporären Teilnehmers mit den ersten und/oder zweiten Identifikationsnummern der Sollliste erkannt.

Beispielsweise können mehrere Handsteuergeräte dieselbe erste Identifikationsnummer aufweisen, weil diese ein Gerät des gleichen Typs sind. Hingegen verfügt jedes Handsteuergerät über eine eindeutige ihm zugewiesene zweite Identifikationsnummer.

Unter Handsteuergerät wird hier ein Gerät zum Steuern der Aufzugsanlage verstanden, das während Wartungsarbeiten durch einen Wartungstechniker bedient wird. Dieses Handsteuergerät umfasst vorzugsweise vier Steuerelemente, nämlich je eine Taste für die Durchführung einer abwärts oder aufwärts gerichteten Fahrt, eine Taste für die Auslösung eines Notstops sowie einen Schalter für die Aktivierung bzw. Deaktivierung des Wartungsmodus.

Vorzugsweise wird das Sicherheitssystem von der Steuereinheit in einen Störmodus gesetzt, wenn mehr als ein temporärer Teilnehmer mit derselben ersten Identifikationsnummer mit dem Sicherheitssystem verbunden wird.

Hierbei kann eine unsinnige Kombination angeschlossener Teilnehmer, die eine potentiell gefährliche Situation hervorrufen könnte, vermieden werden. Beispielsweise kann ein Betrieb der Aufzugsanlage verhindert werden, wenn zwei Handsteuergeräte gleichzeitig mit dem Sicherheitssystem verbunden sind. Ein gleichzeitiges Verbinden zweier Handgeräte könnte zu einem Eingabekonflikt von Steuerbefehlen führen oder gar die Sicherheit eines Wartungstechnikers gefährden.

Vorzugsweise wird das Sicherheitssystem von der Steuereinheit für einen Betrieb freigegeben, wenn von der Steuereinheit die zweite Identifikationsnummer des temporären Teilnehmers aus einer Gruppe von zweiten Identifikationsnummern, die auf der Sollliste abgelegt sind, erkannt wird.

Hierbei könnte in der Sollliste eines Sicherheitssystems bzw. einer Steuereinheit eine Gruppe von Handgeräten mit entsprechenden zweiten Identifikationsnummern hinterlegt sein, die einem definierten Kreis von Wartungstechnikern zugewiesen sind. Für diese Gruppe von Handgeräten ist eine Wartungsarbeit an der Aufzugsanlage freigegeben. Es könnte somit sichergestellt werden, dass nur ein beschränkter Kreis von Wartungstechnikern, beispielsweise Mitglieder einer Regionalgruppe eines Unternehmens, Wartungsarbeiten an einer entsprechenden Aufzugsanlage durchführen kann. Somit kann der einwandfreie Wartungszustand dieser Aufzugsanlage eigenverantwortlich durch die dafür zuständige Regionalgruppe gewährleistet werden.

Vorzugsweise wird bei einem Stromausfall ein Systemzustand des Sicherheitssystems in einem Festspeicher der Steuereinheit abgespeichert, insbesondere wird eine einen Systemzustand verkörpernde Sollliste abgespeichert.

Vorzugsweise wird bei der Wiederinbetriebnahme des Sicherheitssystems nach dem Stromausfall der abgespeicherte Systemzustand von der Steuereinheit mit dem aktuellen Systemzustand verglichen, insbesondere wird die abgespeicherte Sollliste mit einer aktualisierten Ist-Liste verglichen. Das Sicherheitssystem wird von der Steuereinheit in einen Störmodus gesetzt, wenn aufgrund des Vergleichs das Fehlen eines temporären Teilnehmers in der Ist-Liste festgestellt wird.

Damit ist sichergestellt, dass Fehler verursachende Manipulationen am Sicherheitssystem während eines Stromausfalls nicht unbemerkt bleiben. Das Sicherheitssystem kann also beispielsweise feststellen, ob während des Stromausfalls ein Handsteuergerät entfernt wurde und verhindert durch die Stillsetzung der Aufzugsanlage ein mögliches automatisches Übergehen in einen Normalbetriebsmodus.

Ein weiterer Aspekt der Erfindung betrifft eine Vorrichtung zum Durchführen des Verfahrens und eine Aufzugsanlage mit der genannten Vorrichtung.

Die Erfindung wird nachfolgend anhand von Ausführungsbeispielen weiter beschrieben. Es zeigen:
- Fig. 1: schematisch eine exemplarische Anordnung einer erfindungsgemässen Aufzugsanlage;
- Fig. 2: eine exemplarische Ausführung einer Sollliste, die auf der Steuereinheit des Sicherheitssystems implementiert ist; und
- Fig. 3: ein Flussdiagramm mit einem exemplarischen Ablauf eines Anmeldeverfahrens eines temporären Teilnehmers am Sicherheitssystem.

Die in der Fig. 1 schematisch dargestellte Aufzugsanlage 1 umfasst eine Steuereinheit 2, welche über einen Bus 3 mit einer Mehrzahl von Busknoten 41 bis 49 verbunden ist. Die Steuereinheit 2 kann wie in Fig. 1 gezeigt in einem separaten Antriebsraum 8 angeordnet sein. In einer bevorzugten Ausführung kann die Steuereinheit 2 auch in einem Schacht 6 angeordnet sein.

Mit dem Bezugszeichen 6 ist schematisch ein Schacht 6 eines Gebäudes dargestellt, in dem die Aufzugsanlage 1 eingebaut ist. Das Gebäude weist exemplarisch drei Etagen auf, wobei jede Etage mit einer Schachttür 61, 62 bzw. 63 ausgestattet ist. Dem Busknoten 41 ist die Schachttür 61, dem Busknoten 42 die Schachttür 62 und dem Busknoten 43 die Schachttür 63 zugeordnet.

Den jeweiligen Busknoten 41, 42 oder 43 ist jeweils ein Teilnehmer, hier beispielsweise ein Schaltkontakt 61a, 62a, 63a zugeordnet, welcher Informationen betreffend dem Zustand der zugeordneten Schachttür 61, 62 oder 63 (offen, geschlossen, verriegelt) erfasst und ggf. eine Störungsmeldung für die Steuereinheit 2 erzeugen kann.

Die Aufzugsanlage 1 verfügt ferner über eine Aufzugskabine 7. Die Aufzugskabine 7 ist mit einer Aufzugstür 74 ausgestattet, welche ebenfalls einem Busknoten 44 zugeordnet ist. Dem Busknoten 44 ist ein weiterer Teilnehmer, beispielsweise ein weiterer Schaltkontakt 74a, zugeordnet, welcher Informationen betreffend den Zustand der zugeordneten Aufzugstür 74 (offen, geschlossen, verriegelt) ermittelt und ggf. eine Störungsmeldung für die Steuereinheit 2 erzeugen kann.

Die Aufzugsanlage 1 kann ferner über einen Busknoten 45 und einen Busknoten 46 verfügen, welchen weitere Teilnehmer zugeordnet sind, nämlich jeweils eine an der Aufzugskabine 7 angeordnete Fangbremse 75 und ein Notschalter 76. Die Fangbremse 75 dient einer Sicherheitsbremsung der Aufzugskabine 7, beispielsweise bei Erreichen einer Übergeschwindigkeit derselben. Durch Betätigung des Notschalters 76 kann in einer Notfallsituation die Aufzugsanlage 1 zum sofortigen Stillstand gebracht werden.

In einem Antriebsraum 8 ist ferner eine Antriebseinheit angeordnet, welche mit zwei weiteren Teilnehmern, nämlich mit einer Notbremse 87 und mit einem Drehzahlsensor 88, ausgestattet ist, die jeweils einem Busknoten 47 und 48 zugeordnet sind. In einer bevorzugten Ausführung kann die Antriebseinheit im Schacht 6 angeordnet sein, wobei ein separater Antriebsraum entfällt.

Des Weiteren ist ein Busknoten 49 vorgesehen, der im Bereich des Schachts 6 angeordnet ist, und dazu ausgelegt ist einen temporären Teilnehmer, nämlich ein Handsteuergerät 89 aufzunehmen. Der Busknoten 49 kann insbesondere auf dem Dach der Kabine 7 oder in der Grube des Schachts 1 oder bei einer der Türen 61-63 angeordnet sein, je nachdem an welcher Stelle der Aufzugsanlage 1 Wartungsarbeiten durchzuführen sind, die ein Verfahren der Aufzugskabine 7 erfordern. Der temporäre Teilnehmer 89 wird also über den Busknoten 49 mit dem Bus 3 bzw. der Steuereinheit 2 verbunden.

Im gezeigten Beispiel kann der temporäre Teilnehmer 89 an einem Steckplatz des entsprechenden Busknotens 49 mit dem Bus 3 verbunden sein. Alternativ dazu kann der temporäre Teilnehmer 89 auch kabellos mit Bus 3 verbunden werden, beispielsweise über eine WLAN-, Bluetooth- oder über eine andersartige Funkverbindung.

Das Handsteuergerät 89 ist dazu ausgelegt, die Aufzugsanlage 1 bzw. die Aufzugskabine 7 während eines Wartungsmodus zu steuern und umfasst exemplarisch vier Steuerelemente, nämlich je eine Taste für die Durchführung einer aufwärts- oder abwärts gerichteten Fahrt, eine Taste für die Auslösung eines Notstops sowie einen Schalter für die Aktivierung bzw. Deaktivierung eines Wartungsmodus.

Die Steuereinheit 2 verfügt über eine Sollliste 5a, die eine Erwartungshaltung der Steuereinheit 2 definiert. Die Sollliste 5a umfasst z.B. eine Auflistung, welche der Teilnehmer 61a-63a, 74a, 75, 76, 87, 88, 89 zu einem gewissen Zeitpunkt am Bus 3 angeschlossen sein sollen. Zudem verfügt die Steuereinheit 2 über eine Ist-Liste 5b, die eine Auflistung aller aktuell am Bus 3 angeschlossenen Teilnehmer 61a-63a, 74a, 75, 76, 87, 88, 89 darstellt.

Anhand der Fig. 2 wird die Sollliste 5a näher erläutert. Die Sollliste 5a umfasst für jeden darin enthaltenen Teilnehmer einen Eintrag. Dieser Eintrag entspricht einer Zeile der Tabelle. In einer ersten Spalte ist eine Busadresse ADD eines Busknotens 41 bis 49 abgespeichert, an dem der jeweilige Teilnehmer 61a-63a, 74a, 75, 76, 87, 88, 89 angeschlossen ist. Über die Busadresse ADD kann die Steuereinheit 2 mit einem Busknoten 41 bis 49 bzw. einem daran angeschlossenen Teilnehmer 61a-63a, 74a, 75, 76, 87, 88, 89 kommunizieren. Entsprechend kann die Steuereinheit 2 beispielsweise Steuersignale an einen entsprechenden Teilnehmer, beispielsweise an die Fangbremse 75 über die Busadresse ADD, 45 adressieren oder gezielt Zustände des Schaltkontakts 61a an der Busadresse ADD, 41 abfragen.

In einer zweiten Spalte ist eine erste Identifikationsnummer ID1 eines Teilnehmers 61a-63a, 74a, 75, 76, 87, 88, 89 abgelegt. Diese erste Identifikationsnummer ID1 ist vom Typ des Teilnehmers abhängig. So besitzen die Teilnehmer 61a bis 63b alle folgerichtig dieselbe erste Identifikationsnummer ID1 mit dem Wert SS, da alle drei Teilnehmer als typgleiche Schaltkontakte 61a bis 63a ausgelegt sind, die den Zustand einer zugeordneten Schachttüre 61 bis 63 überwachen. Eine Fangbremse 75 hingegen besitzt eine davon abweichende erste Identifikationsnummer ID1 mit dem Wert UU.

Die Teilnehmer können zudem über eine zweite Identifikationsnummer ID2 identifizierbar sein. Diese zweite Identifikationsnummer ID2 stellt für jeden Teilnehmer 61a-63a, 74a, 75, 76, 87, 88, 89 z.B. eine Nummer AAA bis JJJ dar, die eine eindeutige Identifikation jedes Teilnehmers 61a-63a, 74a, 75, 76, 87, 88, 89 ermöglicht.

Schliesslich ist in der Sollliste 5a ein Aktivierungswert A oder I für jeden Teilnehmer hinterlegt, wobei der Aktivierungswert A einen aktiven Status und der Aktivierungswert I einen inaktiven Status eines Teilnehmers darstellt. Die gezeigte Sollliste 5a weist jeweils Aktivierungswerte A, I für zwei unterschiedliche Betriebsmodi der Aufzugsanlage 1 auf, nämlich für einen Normalbetriebsmodus N und für einen Wartungsmodus W. So ist beispielsweise im Eintrag für den temporären Teilnehmer 89 bzw. das Handsteuergerät ein Aktivierungswert A für einen Wartungsmodus W und ein Aktivierungswert I für einen Normalbetriebsmodus N angegeben. Das Handsteuergerät 89 wird also im Wartungsmodus W ein aktiver Status und im Normalbetriebsmodus N ein inaktiver Status zugewiesen.

Der temporäre Teilnehmer 89 wird bei der Steuereinheit 2 angemeldet, indem zunächst in einem ersten Schritt A gemäss der Fig. 3 der temporäre Teilnehmer 89 am Busknoten 49 mit dem Bus 3 verbunden wird. Die Steuereinheit 2 erkennt in einem zweiten Schritt B aufgrund einer auf einem Speichermedium des temporären Teilnehmers 89 abgelegten Identifikationsnummer ID1, ID2 den neu angeschlossenen Teilnehmer 89. Im gezeigten Beispiel zeigt die erste Identifikationsnummer ID1 den Typ des temporären Teilnehmers 89 an, also dass es sich hierbei um ein Handsteuergerät 89 handelt. Die zweite Identifikationsnummer ID2 stellt eine eindeutige Identifikationsnummer des temporären Teilnehmers 89 dar. Damit lassen sich auch mehrere Handsteuergeräte 89 unterscheiden bzw. einem Wartungstechniker zuweisen. Entsprechend können für den Eintrag des Handsteuergeräts 89 auch mehrere zweite Identifikationsnummern ID2 hinterlegt oder alternativ für unterschiedliche Handsteuergeräte 89 je ein Eintrag mit einer separaten zweiten Identifikationsnummer ID2 hinterlegt sein.

Im gezeigten Beispiel ist für das Handsteuergerät 89 exemplarisch eine erste Identifikationsnummer ID1 mit dem Wert YY und eine zweite Identifikationsnummer ID2 mit dem Wert III hinterlegt. Wenn also ein Handsteuergerät 89 mit entsprechenden Identifikationsnummern ID1 und ID2 am Bus 3 angeschlossen wird, liest die Steuereinheit 2 die auf dem Speichermedium des temporären Teilnehmers 89 für die Identifikationsnummern ID 1 und ID2 hinterlegten Werte YY und III aus und vergleicht diese mit den in der Sollliste 5a aufgeführten Werten YY und III. Bei einer Übereinstimmung gilt der Teilnehmer 89 als erkannt.

Des Weiteren wird das Handsteuergerät 89 nun in einem dritten Schritt C von der Steuereinheit 2 in das System eingebunden, indem der Status des Handsteuergeräts 89 im Eintrag der Sollliste 5a von inaktiv I auf aktiv A gesetzt wird. Beispielsweise kann dies mit einem automatischen Wechsel des Betriebsmodus, nämlich von einem Normalbetriebsmodus N auf einen Wartungsmodus W, einhergehen. Aufgrund der in der Sollliste 5a hinterlegten Aktivierungswerten A, I des temporären Teilnehmers kann die Steuereinheit 2 nach Erkennen des Handsteuergeräts 89 automatisch in den Wartungsmodus W wechseln. Zudem ist die Steuereinheit 2 dermassen programmierbar, dass in einem vierten Schritt D) der Wartungsmodus W erst durch Betätigen des Aktivierungsschalters am Handsteuergerät 89 freigegeben wird. Nach Abschluss der Aktivierung des Handsteuergeräts 89 gilt dieses als im Sicherheitssystem eingebunden.

Die Steuereinheit 2 setzt die Aufzugsanlage 2 in einen Störmodus, wenn die Betätigung des temporären Teilnehmers 89 nach dem Einstecken am Busknoten 49 nicht vor Ablauf einer vorgegebenen Zeit erfolgt. Ebenso setzt die Steuereinheit 2 die Aufzugsanlage 2 in einen Störmodus, wenn der temporäre Teilnehmer 89 nach der Anmeldung ohne weitere Manipulation am Sicherheitssystem vom Bus 3 getrennt wird.

Optional kann die Zuverlässigkeit beim Anmelden des temporären Teilnehmers 89 dadurch weiter erhöht werden, dass der temporäre Teilnehmer 89 vor dem Verbinden mittels einer Manipulation bei der Steuereinheit 2 angekündigt wird. Die Ankündigung kann mittels Eingabe eines Steuerbefehls an einer dafür vorgesehenen Eingabestelle, die über einen Busknoten mit dem Bus 3 verbunden ist oder die direkt an der Steuereinheit 2 angeordnet ist, erfolgen. Eine weitere Möglichkeit das Verbinden anzukündigen, liegt in der Betätigung eines Schalters. Dieser Schalter kann ebenfalls über einen Busknoten mit dem Bus 3 verbunden sein oder direkt an der Steuereinheit 2 angeordnet sein.

Vorsorglich kann die Steuereinheit 2 bei dieser optionalen Ausführungsform die Aufzugsanlage 1 in einen Störmodus setzen, wenn der temporäre Teilnehmer 89 nach der Manipulation nicht vor Ablauf einer vorgegebenen Zeit mit dem Bus 3 verbunden wird. Ebenso kann die Steuereinheit 2 die Aufzugsanlage 1 in einen Störmodus setzen, wenn der temporäre Teilnehmer 89 vor der Manipulation mit dem Bus 3 verbunden wird.

Zudem kann die Aufzugsanlage in einer weiteren Ausführungsform über ein Anzeigemittel verfügen. Dieses Anzeigemittel ist dazu ausgelegt, das Erkennen bzw. das Einbinden des temporären Teilnehmers 89 zu bestätigen. Diese Bestätigung zeigt an, dass die Steuereinheit 2 für eine Registrierung der einmaligen Betätigung des temporären Teilnehmers 89 bereit ist. Das Anzeigemittel kann beispielsweise als Anzeigeleuchte ausgestaltet sein, die in einem entsprechenden Busknoten 41-49 integriert ist.

Die Steuereinheit 2 ist ferner dazu ausgelegt, die Aufzugsanlage 1 in einen Störmodus zu setzen, wenn mehr als ein temporärer Teilnehmer 89 mit derselben ersten Identifikationsnummer ID1 mit dem Bus 3 verbunden wird. Hiermit kann verhindert werden, dass beispielsweise zwei Handsteuergeräte 89 gleichzeitig mit dem Bus 3 verbunden werden.

Wenn das Handsteuergerät 89 erkannt und eingebunden wurde, kann es die ihm zugedachte Funktion wahrnehmen, nämlich die Steuerung der Aufzugsanlage 1 während des Wartungsmodus W.

Zudem ist auf der Steuereinheit 2 eine Ist-Liste 5b der Teilnehmer 61a-63a, 74a, 75, 76, 87, 88, 89 implementiert, die ein Abbild der zu einem gewissen Zeitpunkt mit dem Sicherheitssystem 5b verbundenen Teilnehmer 61a-63a, 74a, 75, 76, 87, 88, 89 darstellt. Die Ist-Liste 5b ist ganz ähnlich wie die Sollliste 5a aufgebaut und umfasst im Wesentlichen die ersten vier Spalten der Sollliste 5a. Die Steuereinheit 2 liest also für jeden vorhandenen Busknoten 41 bis 49 bzw. dessen Adresse ADD und die Identifikationsnummern ID1, ID2 der am jeweiligen Busknoten 41 bis 49 angeschlossenen Teilnehmer 61a-63a, 74a, 75, 76, 87, 88, 89 in die Ist-Liste 5b ein. Der Betrieb der Aufzugsanlage 1 wird von der Steuereinheit 2 nur freigegeben, wenn die Steuereinheit 2 bei einem Vergleich der Identifikationsnummern ID1, ID2, insbesondere die Identifikationsnummern ID1, ID2 der Einträge der Sollliste 5a, für die in einen jeweiligen Betriebsmodus N, W ein aktiver Status hinterlegt ist, mit denjenigen der Ist-Liste 5b eine Übereinstimmung feststellt.

Bei einem Stromausfall wird der Systemzustand der Aufzugsanlage 1 in einem Festspeicher der Steuereinheit 2 abgespeichert. Insbesondere wird die Sollliste 5a auf dem Festspeicher abgespeichert, da die Sollliste 5a einen solchen Systemzustand darstellt. In der Sollliste 5a sind nämlich alle Teilnehmer 61a-63a, 74a, 75, 76, 87, 88, 89 aufgeführt, die zu einem gewissen Zeitpunkt einen aktiven Status haben sollten.

Bei einer erneuten Inbetriebnahme der Aufzugsanlage 1 nach dem Stromausfall dient die abgespeicherte Sollliste 5a als Kontrollliste. Um festzustellen, ob alle vor dem Stromausfall vorhandenen temporären Teilnehmer 89 noch mit dem Bus 3 verbunden sind, wird die abgespeicherte Sollliste 5a mit der aktuellen Ist-Liste 5b nach dem Stromausfall verglichen. Wenn die Steuereinheit 2 aufgrund des Vergleichs das Fehlen eines temporären Teilnehmers 89 in der Ist-Liste feststellt, so setzt diese die Aufzugsanlage 1 in einen Störmodus.

## Patentansprüche

1. Verfahren zum Betreiben eines Sicherheitssystems einer Aufzugsanlage (1) mit
- einer Steuereinheit (2),
- einem Bus (3),
- einer Mehrzahl von Busknoten (41-49), die mit der Steuereinheit (2) über den Bus (3) verbunden sind, und
**gekennzeichnet durch**
- eine Mehrzahl von Teilnehmern (61a-63a, 74a, 75, 76, 87, 88, 89), von denen mindestens ein Teilnehmer als temporärer Teilnehmer (89) ausgelegt ist, die mit der Steuereinheit (2) über einen Busknoten (41-49) verbunden sind, wobei
- der temporäre Teilnehmer (89) im Sicherheitssystem angemeldet wird indem
- A) der temporäre Teilnehmer (89) an einem Busknoten (49) mit dem Sicherheitssystem verbunden wird,
- B) der temporäre Teilnehmer (89) von der Steuereinheit (2) erkannt wird
- C) der temporäre Teilnehmer (89) von der Steuereinheit (2) ins Sicherheitssystem eingebunden wird und
- D) der temporäre Teilnehmer (89) zumindest einmal betätigt wird.

2. Verfahren nach Anspruch 1, wobei
das Sicherheitssystem von der Steuereinheit (2) in einen Störmodus gesetzt wird, wenn der temporäre Teilnehmer (89) nach dem Verbinden mit dem Sicherheitssystem nicht vor Ablauf einer vorgegebenen Zeit betätigt wird oder wenn der temporäre Teilnehmer (89) nach der Anmeldung ohne weitere Manipulation am Sicherheitssystem vom Sicherheitssystem getrennt wird.

3. Verfahren nach Anspruch 1, wobei
der temporäre Teilnehmer (89) im Sicherheitssystem angemeldet wird, indem der temporäre Teilnehmer (89) vor dem Verbinden mittels einer Manipulation am Sicherheitssystem bei der Steuereinheit (2) angekündigt wird, insbesondere mittels Eingabe eines Steuerbefehls an einer dafür vorgesehenen Eingabestelle oder mittels Betätigen eines Schalters erfolgt, wobei die Eingabestelle oder der Schalter jeweils mit dem Sicherheitssystem verbunden sind.

4. Verfahren nach Anspruch 3, wobei
das Sicherheitssystem von der Steuereinheit (2) in einen Störmodus gesetzt wird, wenn der temporäre Teilnehmer (89) nach der Manipulation am Sicherheitssystem nicht vor Ablauf einer vorgegebenen Zeit mit dem Sicherheitssystem verbunden wird oder wenn der temporäre Teilnehmer (89) vor der Manipulation am Sicherheitssystem mit dem Sicherheitssystem verbunden wird.

5. Verfahren nach Anspruch 1, wobei
das Erkennen und das Einbinden des temporären Teilnehmers (89) mittels eines Anzeigemittels bestätigt wird.

6. Verfahren nach Anspruch 1, wobei
auf der Steuereinheit (2) eine Sollliste (5a) der Teilnehmer (61a-63a, 74a, 75, 76, 87, 88, 89) implementiert ist, die zumindest jeweils Daten zu einer Identifikationsnummer (ID1, ID2) eines Teilnehmers (61a-63a, 74a, 75, 76, 87, 88, 89) beinhaltet, der temporäre Teilnehmer (89) von der Steuereinheit (2) erkannt wird, wenn bei einem Vergleich einer Identifikationsnummer (ID1, ID2) des temporären Teilnehmers (89) mit den Identifikationsnummern (ID1, ID2) der Sollliste (5a) von der Steuereinheit (2) eine Übereinstimmung festgestellt wird.

7. Verfahren nach Anspruch 6, wobei
der erkannte temporäre Teilnehmer (89) von der Steuereinheit (2) eingebunden wird, indem ein Eintrag des erkannten temporären Teilnehmers (89) in der Sollliste (5a) von der Steuereinheit (2) von einem inaktiven (I) auf einen aktiven Status (A) gesetzt wird.

8. Verfahren nach Anspruch 7, wobei
auf der Steuereinheit eine Ist-Liste (5b) der Teilnehmer (61a-63a, 74a, 75, 76, 87, 88, 89) implementiert ist, die ein Abbild der mit dem Sicherheitssystem verbundenen Teilnehmer (61a-63a, 74a, 75, 76, 87, 88, 89) darstellt und ein Betrieb der Aufzugsanlage (1) nur freigegeben wird, wenn bei einem Vergleich der in der Sollliste (5a) aktivierten Teilnehmer (61a-63a, 74a, 75, 76, 87, 88, 89) mit den in der Ist-Liste (5b) eingetragenen Teilnehmern (61a-63a, 74a, 75, 76, 87, 88, 89) eine Übereinstimmung von der Steuereinheit (2) festgestellt wird.

9. Verfahren nach Anspruch 6, wobei
ein temporärer Teilnehmer (89) durch eine erste, einen Typ des temporären Teilnehmers (89) darstellende Identifikationsnummer (ID1) und/oder durch eine zweite, eine eindeutige Identifikation des temporären Teilnehmers (89) ermöglichende Identifikationsnummer (ID2) von der Steuereinheit (2) aufgrund eines Vergleichs der ersten und/oder zweiten Identifikationsnummer (ID1, ID2) des temporären Teilnehmers (89) mit ersten und/oder zweiten Identifikationsnummern (ID1, ID2) der Sollliste (5a) erkannt wird.

10. Verfahren nach Anspruch 9, wobei
das Sicherheitssystem von der Steuereinheit (2) in einen Störmodus gesetzt wird, wenn mehr als ein temporärer Teilnehmer (89) mit derselben ersten Identifikationsnummer (ID1) mit dem Sicherheitssystem verbunden wird.

11. Verfahren nach Anspruch 9, wobei
das Sicherheitssystem von der Steuereinheit (2) für einen Betrieb freigegeben wird, wenn von der Steuereinheit (2) die zweite Identifikationsnummer (ID2) des temporären Teilnehmers (89) aus einer Gruppe von zweiten Identifikationsnummern (ID2), die auf der Sollliste (5a) abgelegt sind, erkannt wird.

12. Verfahren nach einem der vorangehenden Ansprüche, wobei
bei einem Stromausfall ein Systemzustand des Sicherheitssystems in einem Festspeicher der Steuereinheit (2) abgespeichert wird, insbesondere eine einen Systemzustand verkörpernde Sollliste (5a) abgespeichert wird.

13. Verfahren nach Anspruch 12, wobei
bei der Wiederinbetriebnahme des Sicherheitssystems nach dem Stromausfall der abgespeicherte Systemzustand von der Steuereinheit (2) mit dem aktuellen Systemzustand verglichen wird, insbesondere die abgespeicherte Sollliste (5a) mit einer Ist-Liste (5b) verglichen wird, und
das Sicherheitssystem von der Steuereinheit (2) in einen Störmodus gesetzt wird, wenn aufgrund des Vergleichs das Fehlen eines temporären Teilnehmers (89) in der Ist-Liste (5a) festgestellt wird.

14. Sicherheitssystem für eine Aufzugsanlage (1), mit
- einer Steuereinheit (2),
- einem Bus (3),
- einer Mehrzahl von Busknoten (41-49), die mit der Steuereinheit (2) über den Bus (3) verbunden sind, und
**gekennzeichnet durch**
- eine Mehrzahl von Teilnehmern (61a-63a, 74a, 75, 76, 87, 88, 89), von denen mindestens ein Teilnehmer als temporärer Teilnehmer (89) ausgelegt ist, die mit der Steuereinheit (2) über einen Busknoten (41-49) verbunden sind, wobei das Sicherheitssystem dazu ausgelegt ist, das Verfahren nach einem der Ansprüche 1 bis 13 auszuführen.

15. Aufzugsanlage (1) mit einem Sicherheitssystem nach Anspruch 14.

## Claims

1. A method for operating a safety system of an elevator system (1) having
- a control unit (2),
- a bus (3),
- a plurality of bus nodes (41-49) which are connected to the control unit (2) via the bus (3), and
**characterized by** a plurality of subscribers (61a-63a, 74a, 75, 76, 87, 88, 89), of which at least one subscriber is designed as a temporary subscriber (89), that are connected to the control unit (2) via a bus node (41-49), wherein
- the temporary subscriber (89) is registered in the safety system by
- A) the temporary subscriber (89) being connected to the safety system at a bus node (49),
- B) the temporary subscriber (89) being recognised by the control unit (2)
- C) the temporary subscriber (89) being integrated into the safety system by the control unit (2) and
- D) the temporary subscriber (89) being activated at least once.

2. The method according to claim 1, wherein
the control unit (2) places the safety system in a fault mode if, after connecting to the safety system the temporary subscriber (89) is not activated before a specified period of time has elapsed, or if the temporary subscriber (89) is disconnected from the safety system after the registration without further manipulation of the safety system.

3. The method according to claim 1, wherein
the temporary subscriber (89) is registered in the safety system by the temporary subscriber (89) being notified to the control unit (2) before the connection by means of a manipulation of the safety system, in particular by the input of a control command at a designated input point for the purpose, or by the activation of a switch, wherein the input point or the switch are each connected to the safety system.

4. The method according to claim 3, wherein
the control unit (2) places the safety system in a fault mode if after the manipulation of the safety system, the temporary subscriber (89) is not connected to the safety system before a specified period of time has elapsed, or if the temporary subscriber (89) is connected to the safety system before the manipulation of the safety system.

5. The method according to claim 1, wherein
the recognition and integration of the temporary subscriber (89) is confirmed by means of a display medium.

6. The method according to claim 1, wherein
on the control unit (2) a reference list (5a) of the subscribers (61a-63a, 74a, 75, 76, 87, 88, 89) is implemented, said list containing at least data relating to an identification number (ID1, ID2) of a subscriber (61a-63a, 74a, 75, 76, 87, 88, 89), and the temporary subscriber (89) is recognized by the control unit (2) if a match is found by the control unit (2) during a comparison of an identification number (ID1, ID2) of the temporary subscriber (89) with the identification numbers (ID1, ID2) of the reference list (5a).

7. The method according to claim 6, wherein
the recognised temporary subscriber (89) is integrated by the control unit (2) by an entry of the recognised temporary subscriber (89) in the reference list (5a) being changed by the control unit (2) from an inactive (I) to an active status (A).

8. The method according to claim 7, wherein
on the control unit (2) an actual list (5b) of the subscribers (61a-63a, 74a, 75, 76, 87, 88, 89) is implemented, which represents an image of the subscribers (61a-63a, 74a, 75, 76, 87, 88, 89) connected to the safety system, and an operation of the lift system (1) is enabled only if a match is found by the control unit (2) during a comparison of the subscribers (61a-63a, 74a, 75, 76, 87, 88, 89) activated in the reference list (5a) with the subscribers (61a-63a, 74a 75, 76, 87, 88, 89) entered in the actual list (5b).

9. The method according to claim 6, wherein
a temporary subscriber (89) is recognised by the control unit (2) by means of a first identification number (ID1) representing a type of the temporary subscriber (89) and/or by a second identification number (ID2) enabling a unique identification of the temporary subscriber (89) as a result of a comparison of the first and/or second identification number (ID1, ID2) of the temporary subscriber (89) with first and/or second identification numbers (ID1, ID2) of the reference list (5a).

10. The method according to claim 9, wherein
the safety system is placed in a fault mode by the control unit (2) if more than one temporary subscriber (89) with the same first identification number (ID1) is connected to the safety system.

11. The method according to claim 9, wherein
the safety system is enabled by the control unit (2) for an operation if the control unit (2) recognises the second identification number (ID2) of the temporary subscriber (89) from a group of second identification numbers (ID2) that are stored on the reference list (5a).

12. The method according to any one of the previous claims, wherein
in the event of a power failure a system status of the safety system is saved in a fixed memory of the control unit (2), in particular a reference list (5a) embodying a system status is saved.

13. The method according to claim 12, wherein
at the time of re-installation of the safety system after the power failure the saved system status is compared by the control unit (2) with the current system status, in particular the saved reference list (5a) is compared with an actual list (5b), and
the safety system is placed in a fault mode by the control unit (2) if, as a result of the comparison, the absence of a temporary subscriber (89) in the actual list (5b) is detected.

14. A safety system for an elevator system (1), having
- a control unit (2),
- a bus (3),
- a plurality of bus nodes (41-49) which are connected to the control unit (2) via the bus (3), and
**characterized by** a plurality of subscribers (61a-63a, 74a, 75, 76, 87, 88, 89), of which at least one subscriber is designed as a temporary subscriber (89), that are connected to the control unit (2) via a bus node (41-49), wherein the safety system is designed to implement the method according to any of claims 1 to 13.

15. An elevator system (1) having a safety system according to claim 14.

## Revendications

1. Procédé, destiné à faire fonctionner un système de sécurité d'une installation d'ascenseur (1) comprenant :
- une unité de commande (2),
- un bus (3),
- une pluralité de noeuds de bus (41 à 49), qui sont connectés avec l'unité de commande (2) par l'intermédiaire du bus (3) et
- une pluralité d'abonnés (61a à 63a, 74a, 75, 76, 87, 88, 89), dont au moins un abonné est conçu comme un abonné temporaire (89), qui sont connectés avec l'unité de commande (2) par l'intermédiaire d'un noeud de bus (41 à 49),
- l'abonné temporaire (89) étant connecté dans le système de sécurité en ce que
- A) l'abonné temporaire (89) est connecté sur un noeud de bus (49) avec le système de sécurité,
- B) l'abonné temporaire (89) est identifié par l'unité de commande (2)
- C) l'abonné temporaire (89) est intégré par l'unité de commande (2) dans le système de sécurité et
- D) l'abonné temporaire (89) est actionné au moins une fois.

2. Procédé selon la revendication 1,
le système de sécurité étant placé par l'unité de commande (2) dans un mode de panne, si après avoir été connecté au système de sécurité, l'abonné temporaire (89) n'est pas actionné avant l'écoulement d'un temps prédéfini ou si après la connexion, sans manipulation supplémentaire sur le système de sécurité, l'abonné temporaire (89) est déconnecté du système de sécurité.

3. Procédé selon la revendication 1,
l'abonné temporaire (89) étant connecté dans le système de sécurité en ce qu'avant la connexion, par une manipulation sur le système de sécurité, l'abonné temporaire (89) est annoncé auprès de l'unité de commande (2), notamment par saisie d'une instruction de commande sur une zone de saisie prévue à cet effet ou par actionnement d'un interrupteur, la zone de saisie ou l'interrupteur étant respectivement nt connecté(e) au système de sécurité.

4. Procédé selon la revendication 3,
le système de sécurité étant placé par l'unité de commande (2) dans un mode de panne si après la manipulation sur le système de sécurité, l'abonné temporaire (89) n'est pas connecté avec le système de sécurité avant l'écoulement d'un temps prédéfini ou si l'abonné temporaire (89) est connecté avec le système de sécurité avant la manipulation sur le système de sécurité.

5. Procédé selon la revendication 1,
l'identification et l'intégration de l'abonné temporaire (89) étant confirmées par un moyen d'affichage.

6. Procédé selon la revendication 1,
sur l'unité de commande (2) étant implémentée une liste théorique (5a) des abonnés (61a à 63a, 74a, 75, 76, 87, 88, 89) qui contient respectivement au moins des données concernant un identifiant (ID1, ID2) d'un abonné (61a à 63a, 74a, 75, 76, 87, 88, 89), l'abonné temporaire (89) étant identifié par l'unité de commande (2) si lors d'une comparaison d'un identifiant (ID1, ID2) de l'abonné temporaire (89) avec les identifiants (ID1, ID2) de la liste théorique (5a), une concordance est constatée par l'unité de commande (2).

7. Procédé selon la revendication 6,
l'abonné temporaire (89) identifié étant intégré par l'unité de commande (2) en ce qu'une mention de l'abonné temporaire (89) identifié dans la liste théorique (5a) est placée par l'unité de commande (2) d'un statut inactif (I) dans un statut actif (A).

8. Procédé selon la revendication 7,
sur l'unité de commande étant implémentée une liste réelle (5b) des abonnés (61a à 63a, 74a, 75, 76, 87, 88, 89) qui donne une reproduction des abonnés (61a à 63a, 74a, 75, 76, 87, 88, 89) connectés avec le système de sécurité et un fonctionnement de l'installation d'ascenseur (1) n'étant validé que si lors d'une comparaison des abonnés (61a à 63a, 74a, 75, 76, 87, 88, 89) activés dans la liste théorique (5a) avec les abonnés (61a à 63a, 74a, 75, 76, 87, 88, 89) mentionnés dans la liste réelle (5b), une concordance est constatée par l'unité de commande (2).

9. Procédé selon la revendication 6,
un abonné temporaire (89) étant identifié par l'unité de commande (2) par un premier identifiant (ID1) représentant un type de l'abonné temporaire (89) et/ou par un deuxième identifiant (ID2) permettant une identification univoque de l'abonné temporaire (89) sur la base d'une comparaison du premier et/ou du deuxième identifiant (ID1, ID2) de l'abonné temporaire (89) avec le premier et/ou le deuxième identifiants (ID1, ID2) de la liste théorique (5a).

10. Procédé selon la revendication 9,
le système de sécurité étant placé par l'unité de commande (2) dans un mode de panne si plus d'un abonné temporaire (89) avec le même premier identifiant (ID1) est connecté avec le système de sécurité.

11. Procédé selon la revendication 9,
le système de sécurité étant validé pour un fonctionnement par l'unité de commande (2) lorsque le deuxième identifiant (ID2) de l'abonné temporaire (89) est identifié par l'unité de commande (2) dans un groupe de deuxièmes identifiants (ID2), qui sont sauvegardés dans la liste théorique (5a).

12. Procédé selon l'une quelconque des revendications précédentes
dans le cas d'une panne de courant, un état de système du système de sécurité étant mémorisé dans une mémoire morte de l'unité de commande (2), notamment une liste théorique (5a) représentant l'état du système étant mémorisée.

13. Procédé selon la revendication 12,
lors de la remise en service du système de sécurité après la panne de courant, l'état de système mémorisé étant comparé par l'unité de commande (2) avec l'état actuel du système, notamment la liste théorique (5a) mémorisée étant comparée avec une liste réelle (5b) et
le système de sécurité étant placé par l'unité de commande (2) dans un mode de panne si suite à la comparaison, l'absence d'un abonné temporaire (89) dans la liste réelle (5a) est constatée.

14. Système de sécurité destiné à une installation d'ascenseur (1), comprenant
- une unité de commande (2),
- un bus (3),
- une pluralité de noeuds de bus (41 à 49), qui sont connectés avec l'unité de commande (2) par l'intermédiaire du bus (3) et
- une pluralité d'abonnés (61a à 63a, 74a, 75, 76, 87, 88, 89), dont au moins un abonné est conçu comme un abonné temporaire (89), qui sont connectés avec l'unité de commande (2) par l'intermédiaire d'un noeud de bus (41 à 49), le système de sécurité étant conçu pour réaliser le procédé selon l'une quelconque des revendications 1 à 13.

15. Installation d'ascenseur (1), pourvue d'un système de sécurité selon la revendication 14.
